# EUROPÄISCHE PATENTANMELDUNG

(11) **EP 0 413 881 A1**
(43) Veröffentlichungstag der Anmeldung: **27.02.1991**
(21) Anmeldenummer: 89890216.8
(22) Anmeldetag: 23.08.1989
(51) Int. Cl.: E05D 15/06, E05D 15/26

(54) **Aufhängesystem für Falt- oder Schiebetüren**

(71) Anmelder: DANNINGER GESELLSCHAFT M.B.H., A-5301 Eugendorf (AT)
(72) Erfinder: Olesch, Heinz, A-5201 Seekirchen (AT); Zeitler, Richard, A-5020 Salzburg (AT)

(57) **Zusammenfassung**

Aufhängesystem für Falt- oder Schiebetüren mit einem Aufhängewagen (1), der in seinem Gehäuse einen Tragarm (15) gelagert hat und eine Schiene (2), wobei der Aufhängewagen (1) sowohl zum Führen als auch zum Tragen jeweils mindestens zwei Rollen (9, 11) aufweist und die Schiene (2) getrennte Laufflächen (12,13) für jede Rollenart besitzt.

## Beschreibung

Die Erfindung bezieht sich auf ein Aufhängesystem für Falt- oder Schiebetüren mit einem Aufhängewagen, der in seinem Gehäuse einen Tragarm gelagert hat und eine Schiene.

Bei bekannten Aufhängesystemen ist der Aufhängewagen so ausgebildet, daß auf beiden Längsseiten Rollen angeordnet sind, die jeweils auf einer eigenen Lauffläche abrollen. Die Rollen tragen und führen die Wägelchen. Die Schiene ist dabei so ausgebildet, daß die Aufhängewagen in ihr laufen und sie beide Laufflächen aufweist. Der am Aufhängewagen angebrachte Tragarm ist im Spalt zwischen den beiden Laufflächen nach unten geführt, wo er mit der Tür verbunden ist.

Diese bekannte Bauweise hat den Nachteil, daß bei der Montage die Aufhängewagen nur von den Enden der Schiene her eingebracht werden können, wodurch bei großen, schweren Türen zuerst die Aufhängewagen allein in die Schiene eingebaut werden müssen und danach erst die Türen an den Aufhängewagen bzw. an deren Tragarm befestigt werden.

Bei kleinen, leichten Flügeln ist es zwar möglich, die Aufhängewagen mit den Türen in die Schiene einzuhängen, doch ist das schwierig und zeitaufwendig.

Falls ein Aufhängewagen in der Reihe getauscht werden muß, müssen alle Aufhängewagen bis zu einem Ende aus- und eingefädelt werden, um den Defekt zu wechseln. Dadurch werden Reparaturen zeitaufwendig und teuer.

Eine andere Bauart verwendet zwei getrennte Schienen, iber die die Aufhängewagen laufen. Dadurch können die Aufhängewagen bei Reparatur nach oben ausgebaut werden. Diese Bauweise ist platzaufwendig. Zum Abheben muß nach oben genügend Platz vorhanden sein. Aus diesem Grund ist die Anwendung dieser Bauweise nur selten möglich. Durch die Verwendung vieler Einzelteile ist der Bau und die Montage aufwendig und diese Konstruktion teuer. Bei Fehlbehandlung ist Abheben der Rollen einer Seite möglich, was Beschädigungen an der Tür oder von nahe befindlichen Gegenständen oder Personen zur Folge haben kann, da die Tür Pendelbewegungen um ihre Schiene ausführt.

Erfindungsgemäß wird dadurch Abhilfe geschaffen, daß der Aufhängewagen sowohl zum Führen als auch zum Tragen jeweils mindestens zwei Rollen aufweist und die Schiene getrennte Laufflächen für jede Rollenart besitzt.

Durch die Verwendung von Rollen, die nur tragen und von Rollen, die nur führen, kann nach Entfernung der Führungsrollen der Wagen normal zur Schienenlängsachse ausgebaut werden. Dadurch sind Reparaturen leicht und einfach durchzuführen. Die Konstruktion ist weiters sehr kompakt und platzsparend.

Es ist günstig, die erfindungsgemäße Ausgestaltung so durchzuführen, daß die Tragrollen des Aufhängewagens an einer Längsseite und die Führungsrollen an der Oberseite angebracht werden. Es ist weiters günstig, die Tragrollen und die Führungsrollen so einzubauen, daß die Ebene der Tragrollenachsen auf die Ebene der Führungsrollenachsen normal steht. Bei einer solchen Gestaltung des Aufhängewagens ist es vorteilhaft, die Schiene so zu gestalten, daß sie in ihrer Längserstreckung zu den Achsen der Führungsrollen parallele Laufflächen aufweist, zwischen denen die Führungsrollen laufen.

Auf diese Weise ist eine Längsführung für die Aufhängewagen und eine Reduzierung des Querpendelns beim Öffnen und Schließen der Tür, falls keine zusätzliche Führung am Boden verwendet wird, gegeben.

Zur leichteren Montage und Einstellung empfiehlt es sich, die Führungsrollen auf ihren jeweiligen Achsen hochstellbar und axial fixierbar auszuführen. Die Rollen werden entweder durch Seegerring oder radialer Wellenbohrung und Scheibe mit Splint in ihrer Hochstellung gehalten. Es ist aber auch möglich, durch Verschraubung eine solche Fixierung herzustellen. Nach Entfernen dieser Fixierung kann die Führungsrolle so weit tiefgestellt werden, bis sie in etwa an der Achsbefestigung an der Oberseite des Gehäuses anliegt.

Ein vorteilhaftes Verfahren zum Einbau dieses Aufhängesystems besteht darin, daß der Aufhängewagen samt der bereits an ihm befestigten Falt- oder Schiebetür mit seinen Tragrollen voran normal zur Längserstreckung in die, bereits über der Türöffnung vormontierte Schiene soweit eingeschoben wird, bis die Tragrollen über der ihnen zugeordneten Lauffläche sind, der Aufhängewagen dann auf die Tragflächen abgesenkt, die Führungsrollen auf ihren Achsen nach oben bis zwischen ihre Laufflächen verschoben und darauf axial fixiert werden.

Dadurch ist ein rascher Einbau des Türsystems mit Tür möglich, da die fertig montierte Türanlage an die Baustelle gebracht wird, lediglich die Schiene über der Türöffnung montiert werden muß und dann die fertige Türanlage nur mehr eingehängt wird.

Schwierige Verschraubungen und dergleichen bei der Türmontage entfallen gänzlich.

Die Erfindung wird anhand der dargestellten Zeichnung beschrieben.

Es zeigen:
Fig. 1 ein fertig zusammengebautes Aufhängesystem.
Fig. 2 und 3 Seitenansichten erfindungsgemäßer Aufhängewagen.

Der Aufhängewagen 1 läuft in der winkelförmigen Schiene 2, die mittels Schrauben 3 an Konsolen 4 befestigt ist. Diese Konsolen 4 befinden sich über der Türöffnung und sind am Türüberlager 5 mit Schraubenverbindungen 6 befestigt. Der Aufhängewagen 1 besitzt ein Gehäuse 7, an dem horizontale Achsen 8 angeordnet sind, auf denen die Tragrollen 9 lagern. Weiters sind vertikale Achsen 10 am Gehäuse 6 angebracht, auf denen sich die Führungsrollen 11 befinden. Beim Einbau sind die Führungsrollen 11 in der tiefen, in Fig. 1 ausgezogenen Stellung und im Betrieb in der strichlierten Stellung, wo sie je nach ihrer Lage entweder auf der Lauffläche 12 oder 12′ rollen. Die Tragrollen 9 laufen auf den Laufflächen 13.

Zum Schutz vor Staub und auch aus optischen Gründen ist über die vertikale offene Seite der Schiene 2 eine Schutzleiste 14 geschnappt.

Der Tragarm 15, der nicht dargestellten Tür, kann sowohl exzentrisch, wie in Fig. 2, als auch zentrisch, wie in Fig. 3 dargestellt, im Gehäuse 7 eingeschraubt und durch Kontermutter 16 fixiert sein.

Ein zusätzliches Profil 17 zum Abdecken und Dichten des oberen Tragarmes ist mit Schrauben 18 an der vertikalen Unterseite befestigt. Zusätzlich sind an dem Profil 17 Dichtungen 19 und 20 befestigt, die an der Türoberkante 21 anliegen. Außerdem ist zwischen dem Profil 17 und dem Türüberlager 5 eine Dichtleiste 22 eingelegt.

Die Erfindung ist nicht auf die dargestellten Beispiele beschränkt.

## Patentansprüche

1. Aufhängesystem für Falt- oder Schiebetüren mit einem Aufhängewagen, der in seinem Gehäuse einen Tragarm gelagert hat und eine Schiene, dadurch gekennzeichnet, daß der Aufhängewagen (1) sowohl zum Führen als auch zum Tragen jeweils mindestens zwei Rollen (9, 11) aufweist und die Schiene (2) getrennte Laufflächen (12, 12′, 13) für jede Rollenart besitzt.

2. Aufhängesystem nach Anspruch 1, dadurch gekennzeichnet, daß auf einer Längsseite des Gehäuses (7) des Aufhängewagens (1) die Tragrollen (9) und auf der Oberseite des Gehäuses die Führungsrollen (11) angeordnet sind.

3. Aufhängesystem nach Anspruch 1 oder 2, dadurch gekennzeichnet, daß die Ebene der Tragrollenachsen normal auf die Ebene der Führungsrollenachsen steht.

4. Aufhängesystem nach einem der vorhergehenden Ansprüche, dadurch gekennzeichnet, daß die Schiene (2) in ihrer Längserstreckung zu den Achsen (10) der Führungsrollen (11) parallele Laufflächen (12, 12′) aufweist, zwischen denen die Führungsrollen (11) angeordnet sind.

5. Aufhängesystem nach einem der vorhergehenden Ansprüche, dadurch gekennzeichnet, daß die Führungsrollen (11) auf ihren Achsen (10) hochstellbar und axial fixierbar sind.

6. Aufhängesystem nach einem der vorhergehenden Ansprüche, dadurch gekennzeichnet, daß der Aufhängewagen (1) samt der bereits an ihm befestigten Falt- oder Schie betür mit seinen Tragrollen (9) voran normal zur Längserstreckung in die, bereits über der Türöffnung vormontierte Schiene (2) soweit eingeschoben wird, bis die Tragrollen (9) über der ihnen zugeordneten Lauffläche (13) sind, der Aufhängewagen (1) dann auf die Laufflächen (13) abgesenkt, die Führungsrollen (11) auf ihren Achsen (10) nach oben bis zwischen ihre Laufflächen (12, 12′) verschoben und darauf axial fixiert werden.
